# EUROPÄISCHE PATENTSCHRIFT

(11) **EP 1 574 720 B1**
(45) Veröffentlichungstag und Bekanntmachung des Hinweises auf die Patenterteilung: **11.03.2009**
(21) Anmeldenummer: 04026604.1
(22) Anmeldetag: 09.11.2004
(51) Int. Cl.: F15B 11/00

(54) **Elektrohydraulische Steuervorrichtung und Verfahren zu ihrer Abschaltung**
Electro-hydraulic control circuit and method of its deactivation
Commande électro-hydraulique et méthode de sa déactivation

(30) Priorität: 10.03.2004 DE 202004003749 U
(43) Veröffentlichungstag der Anmeldung: 14.09.2005
(73) Patentinhaber: HAWE Hydraulik SE, 81673 München (DE)
(72) Erfinder: Heusser, Martin, Dipl.-Ing. Univ., 81245 München (DE); Neumair, Georg, Dipl.-Ing. (FH), 85402 Thalhausen (DE)
(74) Vertreter: Grünecker, Kinkeldey, Stockmair & Schwanhäusser Anwaltssozietät

(56) Entgegenhaltungen:
- EP-A- 0 965 763
- DE-A- 19 500 748
- US-A1- 2002 162 327
- US-B1- 6 328 275
- US-B1- 6 705 079
- PATENT ABSTRACTS OF JAPAN Bd. 0062, Nr. 01 (M-163), 13. Oktober 1982 (1982-10-13) -& JP 57 107486 A (TOYOOKI KOGYO CO LTD), 3. Juli 1982 (1982-07-03)

## Beschreibung

Die Erfindung betrifft eine elektrohydraulische Steuervorrichtung der im Oberbegriff des Anspruchs 1 angegebenen Art sowie gemäß Anspruch 8 ein Verfahren zum Abschalten der Steuervorrichtung.

Bei der gattungsgemäßen, aus DE 195 00 748 A bekannten, elektrohydraulischen Steuervorrichtung weist die Umlaufschaltung eine einstellbare Drossel in der Druckversorgungsleitung und stromauf der Drossel ein direkt aus der Druckversorgungsleitung gegen Federkraft druckvorgesteuertes Ablassventil in einer von der Druckversorgungsleitung zu einem Rücklauf vorgesehenen Ablassleitung auf.

Bei der aus EP 0 965 763 A bekannten elektrohydraulischen Steuervorrichtung sind die beiden Lasthalteventile der Arbeitsleitungen hydraulisch entsperrbare Rückschlagventile, und sind die beiden Hauptwege-Magnetsitzventile als 3/2-Wege-Magnetsitzventile ausgebildet, deren jedes eine Arbeitsleitung entweder von der Druckquelle absperrt und mit dem Rücklauf verbindet, oder zum Rücklauf absperrt und mit der Druckquelle verbindet. Das Steuerleitungssystem wird mit dem Steuerdruck aus der jeweils höheren Arbeitsdruck führenden Arbeitsleitung versorgt, um die Umlaufschaltung zu beaufschlagen. Gleichzeitig wird der aus der jeweils den höheren Arbeitsdruck führenden Arbeitsleitung abgegriffene Steuerdruck dazu eingesetzt, das den Lastdruck in der von der Druckquelle abgesperrten Arbeitsleitung haltende Lasthalteventil zu entsperren, so dass diese Arbeitsleitung zum Rücklauf entlastet wird. Solche elektrohydraulische Steuervorrichtungen werden bevorzugt für transportable Arbeitsvorrichtungen wie beispielsweise Schrauber, Nietgeräte, Gebäudeversetzvorrichtungen und dgl. verwendet. In diesen Vorrichtungen können außerordentlich hohe Arbeitsdrücke aufgebaut werden, beispielsweise bis zu etwa 800 bar, und zwar mit einer Druckquelle, die für den Höchstdruck mit relativ kleiner Fördermenge arbeitet. Aufgrund der hohen Arbeitsdrücke und der kleinen Fördermenge sind Sitzventile unbedingt erforderlich, die leckagefreie Absperrstellungen haben. Mit den hydraulisch entsperrbaren Rückschlagventilen, die als Lasthalteventile benutzt werden, tritt der Effekt ein, dass nach Abschalten der Steuervorrichtung in zumindest einer Arbeitsleitung der Arbeitsdruck aufrechtgehalten wird. Aufgrund der Sitzventile bleibt dieser Druck über sehr lange Zeiten ohne spürbaren Abfall bestehen. Dies stellt eine erhebliche Betriebsgefahr dar. Außerdem ist es manchmal erforderlich, bei abgeschalteter Steuervorrichtung eine Verbindung der Arbeitsleitung zu lösen, was sich jedoch bei aufrechtgehaltenem Arbeitsdruck nicht durchführen lässt bzw. bei gewaltsamer Trennung gefährlich ist bzw. die Umwelt mit dem Hydraulikmedium verschmutzt.

Bei einer aus US 2002/0162327 A bekannten elektrohydraulischen Steuervorrichtung sind zwischen den beiden Beaufschlagungsseiten des Hydromotors und der Druckquelle bzw. den Tank vier 2/2-Wege-Proportionalmagnet-Sitzventile in einer Brückenschaltung vorgesehen. Zwischen der Druckquelle und dem Rücklauf ist ferner eine Umlaufschaltung mit zwei magnetbetätigten 2/2-Wege-Ventile vorgesehen. Mittels eines Controllers der Steuervorrichtung sind unterschiedliche Betriebsmodi programmiert, die nicht nur das geschwindigkeitsgeregelte Ein- und Ausfahren des Hydromotors steuern lassen, sondern auch eine Schwimmstellung, ein unter last geschwindigkeitsgeregeltes Einfahren, ein unter Last geschwindigkeitsgeregeltes Ausfahren, einen Tank-Make-up-Modus und einen Tank- und Pumpen-Make-up-Modus umfassen. Wird nach dem mittels der Druckquelle gesteuerten Bewegen des Hydromotors unter Druck die Steuervorrichtung abgeschaltet, dann bleibt dieser erhöhte Druck in einer Arbeitsleitung eingesperrt.

Bei einem aus JP 571 07 486 A bekannten Mehrwegeventil ohne Lasthalteventile ist in der Neutralstellung ein Abströmweg in Steuerkammem und über lose Gleitpassungen von Ventilelementen zum Tank offen. Es lässt sich jeweils nur eine Arbeitsleitung druckentlasten.

In einer aus EP 1338802 A bekannten Steuervorrichtung sind beide Kammern eines Hydraulikverbrauchers über elektrohydraulische Proportionalventile abgesichert, deren jedes aus einem 2/2-Magnet-Proportionaldruckregelventil und einem 2/2-Hydraulik-Proportionalventil besteht. Die Last leckagefrei dicht haltende Lasthalteventile fehlen.

Von Interesse sind ferner: US 6 705 079 B1, US 6 328 275 B1, US 2002/0162327 A1.

Der Erfindung liegt die Aufgabe zugrunde, eine elektrohydraulische Steuervorrichtung der eingangs genannten Art anzugeben, deren Betriebsgefahr nach dem Abschalten der elektrohydraulischen Steuervorrichtung verringert ist, sowie ein Verfahren zum Abschalten der elektrohydraulischen Steuervorrichtung anzugeben.

Die gestellte Aufgabe wird mit den Merkmalen des Patentanspruchs 1 und des Verfahrensanspruchs 8 gelöst.

Da jedes Lasthalteventil ein wahlweise für sich elektrisch auf Durchgang zum Rücklauf schaltbares 2/2-Wege-Magnetsitzventil ist, braucht der Arbeitsdruck in zumindest einer Arbeitsleitung nicht auf Dauer aufrechtgehalten zu werden, sondern kann nach einer Abschaltung der gegebenenfalls hohe eingesperrte Arbeitsdruck zum Rücklauf abgebaut werden, indem der Schaltmagnet eines Lasthalteventils kurzzeitig erregt wird. Dies kann routinemäßig (über die zugeordnete Steuervorrichtung) nach jedem Abschalten der Steuervorrichtung erfolgen, oder wahlweise für den Fall, dass eine Arbeitsdruck führende Arbeitsleitung nach dem Abschalten aus irgendwelchen Gründen gelöst werden muss. Die wahlweise Druckentlastung einer unter Arbeitsdruck stehenden Arbeitsleitung ist zweckmäßig dann komfortabel auszuführen, wenn nach Abschalten der Steuervorrichtung von der Druckquelle anstehender Druck über die Umlaufschaltung abgeleitet wird. Dann steht an den Hauptwege-Sitzventilen kein nennenswerter Druck mehr an, wenn zum Entlasten einer Arbeitsleitung mit einem kurzen Schaltimpuls das jeweilige 2/2-Wege-Magnetsitzventil auf Durchgang zum Rücklauf geschaltet wird. Die Umlaufschaltung wird zweckmäßig durch einen lastabhängigen Steuerdruck betätigt. Der Steuerdruck kann direkt oder indirekt aus der jeweiligen Arbeitsleitung oder über das Steuerleitungssystem von der Druckleitung abgegriffen werden. Damit die Umlaufschaltung zuverlässig in die Stellung für drucklosen Umlauf gelangt, ist an das Steuerleitungssystem für jede Arbeitsleitung ein magnetbestätigtes Steuerdruck-Entlastungssitzventil zum Rücklauf angeschlossen. Im Normalbetrieb ist das Entlastungs-Sitzventil geschlossen und leckagefrei dicht, so dass der Steuerdruck zuverlässig gehalten wird. Wird das Entlastungs-Sitzventil aufgesteuert, bricht der Steuerdruck zusammen und geht die Umlaufschaltung in die Stellung für drucklosen Umlauf.

Zur baulichen und steuerungstechnischen Vereinfachung ist es zweckmäßig, wenn das 2/2-Wege-Magnetsitzventil für die jeweils eine Arbeitsleitung und das Hauptwege-Magnetsitzventil der anderen Arbeitsleitung einen gemeinsamen Schaltmagneten aufweisen. Wird die eine Arbeitsleitung beaufschlagt, ist automatisch die andere Arbeitsleitung zum Rücklauf entlastet. Ein separater Schaltmagnet ermöglicht es hingegen, das jeweilige 2/2-Wege-Magnetsitzventil auch unabhängig von dem Schaltmagneten des Hauptwege-Magnetsitzventils zu betätigen, und eine unter Druck stehende Arbeitsleitung mit dem Rücklauf zu verbinden, und zwar durch eine wahlweise Betätigung des separaten Schaltmagneten des 2/2-Wege-Magnetsitzventils, dessen Arbeitsleitung zu entlasten ist.

Zweckmäßig wird auch jedes Entlastungs-Sitzventil von dem Schaltmagneten des Hauptwege-Magnetsitzventils mitbetätigt. Alternativ wäre es allerdings möglich, jedem Entlastungs-Sitzventil einen eigenen Schaltmagnet zu geben, der, für spezielle Situationen, getrennt vom Schaltmagneten des Hauptwege-Magnetsitzventils betätigbar ist.

Dem Entlastungs-Sitzventil kann zusätzlich die Aufgabe des Abgriffes des Steuerdrucks aus der jeweiligen Arbeitsleitung oder, alternativ, aus der Druckleitung zugewiesen sein. Für diesen Fall wird das Entlastungs-Sitzventil als 3/2-Wege-Magnetsitzventil ausgebildet.

Für den Fall, dass der Steuerdruck direkt aus der Druckleitung abgegriffen wird, kann das Entlastungs-Sitzventil hingegen ein einfaches 2/2-Magnetsitzventil sein, das nur zum Verarbeiten der Steuerdruckmenge, d.h. relativ kompakt, auszubilden ist.

Wie dies in solchen Vorrichtungen zweckmäßig sein kann, kann die Umlaufschaltung ein 2/2-Wege-Druckwaagen-Umlaufventil, zweckmäßigerweise ebenfalls in Sitzventilbauweise, zwischen der Druckleitung und dem Rücklauf enthalten. Die Sitzventilbauweise ist für hohe Arbeitsdrücke wegen der leckagefreien Absperrstellung zweckmäßig. Um die Menge des Steuerdruckmittels im Steuerleitungssystem exakt einstellen zu können, kann es zweckmäßig sein, dem Druckwaage-Umlaufventil einen Zweiwege-Stromregler zuzuordnen, der zwischen der Druckleitung und dem Steuerleitungssystem arbeitet.

Anhand der Zeichnung werden Ausführungsformen des Erfindungsgegenstandes erläutert. Es zeigen:
Fig. 1 ein Blockschaltbild einer nicht erfindungsgemäßen Ausführungsform einer elektrohydraulischen Steuervorrichtung zur Richtungssteuerung eines Hydroverbrauchers, wobei gestrichelt eine Ausführungsform angedeutet ist, bei der aus einer Druckquelle mehrere solcher elektrohydraulischer Steuervorrichtungen versorgt werden,
Fig. 2 ein Blockschaltbild einer ersten erfindungsgemäßen Ausführungsform,
Fig. 3 ein Blockschaltbild einer zweiten erfindungsgemäßen Ausführungsform,
Fig. 4 ein Blockschaltbild einer dritten erfindungsgemäßen Ausführungsform,
Fig. 5 ein Blockschaltbild einer vierten erfindungsgemäßen Ausführungsform, und
Fig. 6 ein Blockschaltbild einer nicht erfindungsgemäßen Ausführungsform der elektrohydraulischen Steuervorrichtung.

Eine in Fig. 1 gezeigte, nicht erfindungsgemäßen elektrohydraulische Steuervorrichtung H dient beispielsweise zur Richtungssteuerung eines hydraulischen Verbrauchers oder Hydromotors, der an zwei Arbeitsleitungen A, B angeschlossen ist (nicht gezeigt).

Aus einer Druckquelle P wird eine Druckleitung 1 versorgt, von der eine weitere Druckleitung 2 zu zwei Hauptwege-Magnetsitzventilen VA, VB für jeweils eine Arbeitsleitung A, B abzweigt. In der Ausführungsform in Fig. 1 sind die beiden Hauptwege-Magnetsitzventile VA, VB 3/2-Wege-Magnetsitzventile, die jeweils durch einen Schaltmagneten MA, MB betätigt werden. Bei nicht erregten Schaltmagneten MA, MB sind die Verbraucherleitungen A, B von der Druckleitung 2 abgesperrt und gleichzeitig mit Rücklaufleitungen 3 und einer Rücklaufleitung 4 mit einem Rücklauf R verbunden.

Leckagefreie Rücklaufventile 9 in den Arbeitsleitungen A, B verhindem jedoch einen Rückstrom.

Zwischen der Druckleitung 1 und der Rücklaufsammelleitung 4 ist eine Umlaufschaltung U in einer Leitungsschleife 5 enthalten, die ein konventionelles 2/2-Wege-Schalt-oder Regelventil mit leckagefreier Sitzfunktion in der Absperrstellung enthält, das mit aus der Druckleitung 1 abgeleitetem Steuerdruck in Öffnungsrichtung und mit aus einem Steuerleitungssystem 7 wirkendem Steuerdruck und einer Regelfeder in Schließrichtung beaufschlagt ist.

Das Steuerleitungssystem 7 ist an die Arbeitsleitungen A, B ausgangs der Hauptwege-Magnetsitzventile VA, VB angeschlossen. Der jeweils höhere Steuerdruck einer Arbeitsleitung wird über entsprechend verschaltete Wechselventile 8 zur Schließseite der Umlaufschaltung U gebracht.

Das Steuerleitungssystem 7 ist über eine Bypassleitung 7' an die Rücklaufsammelleitung 4 angeschlossen, falls die elektrohydraulische Steuervorrichtung H nur für einen Hydroverbraucher vorgesehen ist. Sind hingegen weitere gleichartige oder anders ausgebildete Steuervorrichtungen an die Druckleitung 1 und die Rücklaufsammelleitung 4 angeschlossen, dann kann das gezeigte Steuerleitungssystem 7 über eine Verbindungsleitung 7" an ein weiteres Wechselventil 8' angeschlossen sein, das Steuerdruck in das Steuerleitungssystem einspeist, falls die elektrohydraulische Steuervorrichtung H nicht betätigt wird oder der Steuerdruck im Wechselventil 8' entsprechend hoch ist.

An einer Abzweigung 10 der Arbeitsleitung B zweigt eine Leitung 11 zu einer Abzweigung 12 der Rücklaufleitung 3 ab. In der Leitung 11 ist als Lasthalteventil LB ein 2/2-Magnetsitzventil vorgesehen, das durch eine Feder 16 in der gezeigten leckagefreien Absperrstellung gehalten wird. Das 2/2-Magnetsitzventil ist magnetbetätigt, und zwar entweder über den Schaltmagneten MA des Hauptwege-Magnetsitzventils VA, oder (gestrichelt angedeutet) über einen eigenen Schaltmagneten M, der stets zusammen mit dem Schaltmagneten MA betätigt werden kann.

Analog zweigt für die Arbeitsleitung A von einer Abzweigung 13 eine Leitung 14 zu einem Anschluss 15 in der Rücklaufleitung 3 ab. In der Leitung 14 ist ebenfalls als Lasthalteventil LA ein 2/2-Magnetsitzventil enthalten, das vom Schaltmagneten MB des Hauptwege-Magnetsitzventils VB betätigt wird (oder gegebenenfalls einen eigenen Schaltmagneten M aufweist).

### Funktion:

In Fig. 1 ist die elektrohydraulische Steuervorrichtung abgeschaltet. Falls die Druckquelle P fördert, wird das Druckmittel über die Umlaufschaltung U in den Rücklauf geleitet. Soll der Hydroverbraucher über die Arbeitsleitung A beaufschlagt werden, wobei gleichzeitig das Druckmittel über die Arbeitsleitung B zum Rücklauf ausgeschoben wird, wird der Schaltmagnet MA erregt (Funktion a), um das Hauptwege-Magnetsitzventil VA und das Lasthalteventil LB umzustellen. Daraufhin ist die Druckleitung 2 mit der Arbeitsleitung A verbunden, und wird auch der Arbeitsdruck in der Arbeitsleitung A in das Steuerleitungssystem 7 eingespeist. Dadurch wird die Umlaufschaltung U in die gezeigte Absperrstellung gebracht oder in dieser gehalten. Der Hydroverbraucher bewegt sich. Da das Lasthalteventil LB in seiner Durchgangsstellung ist, wird das Hydraulikmedium aus der Arbeitsleitung B über die Leitung 11 in die Rücklaufleitung 3 ausgeschoben. Wird der Schaltmagnet MA wieder entregt, dann ergibt sich wieder die in Fig. 1 gezeigte Schaltstellung. Allerdings ist dann in der Arbeitsleitung A der Arbeitdruck bis zum Rückschlagventil 9 und zum Lasthalteventil LA eingesperrt. Die Umlaufschaltung U verbindet die Druckleitung 1 mit dem Rücklauf, so dass die Druckleitung 2 im wesentlichen drucklos ist. Um den Arbeitsdruck aus der Arbeitsleitung A abzubauen, genügt es dann, den Schaltmagneten MB kurzzeitig zu erregen und wieder zu entregen, damit das Lasthalteventil LA kurzzeitig auf Durchgang schaltet und den Arbeitsdruck über die Leitung 14 in die Rücklaufleitung 3 abbaut. Dann sind beide Arbeitsleitungen A, B im Wesentlichen drucklos.

Ist der Hydroverbraucher in der anderen Bewegungsrichtung zu bewegen, dann wird der Schaltmagnet MB erregt (Funktion b), wodurch der Betrieb wie erläutert abläuft, jedoch mit anderen Strömungsrichtungen, und mit einem Steuerdruck im Steuerleitungssystem 7, der über das andere Wechselventil und das umschaltende Wechselventil 8 in der Umlaufschaltung U wirksam ist.

Bei der elektrohydraulischen Steuervorrichtung A in Fig. 2 sind die beiden Hauptwege-Magnetsitzventile VA, VB 2/2-Wege-Magnetsitzventile zwischen der Druckleitung 2 und den Arbeitsleitungen A, B. Die Lasthalteventile LB, LA sind ähnlich den 2/2-Magnetsitzventilen von Fig. 1, mit dem Unterschied, in der Absperrstellung in beiden Strömungsrichtungen leckagedicht abzusperren. Die Leitungsteile 11a und 14a führen jeweils direkt zur Rücklaufsammelleitung 4. Vom Leitungsteil 11a zweigt an einer Abzweigung 17 eine Leitung 18 zu einem Entlastungs-Magnetsitzventil EA für das Steuerleitungssystem 7 ab, das über eine von einer Abzweigung 19 kommende Leitung 20 auch mit Steuerdruck aus der Arbeitsleitung A versorgbar ist. Das Entlastungs-Magnetsitzventil EA ist bei dieser Ausführungsform ein 3/2-Wege-Magnetsitzventil, das vom Schaltmagneten MA betätigt wird, der auch das Lasthalteventil LB und das Hauptwege-Magnetsitzventil VA betätigt. Altemativ (nicht gezeigt) könnte das Entlastungsventil EA (bzw. auch das Lasthalteventil LB) einen eigenen Schaltmagneten haben.

Ähnlich zweigt an einer Abzweigung 21 vom Leitungsteil 14a eine Leitung 22 zu einem Entlastungs-Magnetsitzventil EB ab, das ebenfalls als 3/2-Wege-Magnetsitzventil ausgebildet und vom Schaltmagneten MB des anderen Hauptwege-Magnetsitzventils VB betätigbar ist. Zum Abgreifen des Steuerdrucks für das Steuerleitungssystem 7 über das Entlastungs-Magnetsitzventil EB ist eine an einer Abzweigung 23 der Arbeitsleitung B abzweigende Leitung 24 angeschlossen, entsprechend der Leitung 20.

### Funktion:

Ist der Hydroverbraucher über die Arbeitsleitung A zu steuem, wird der Schaltmagnet MA erregt (Funktion a), der die Ventile VA, LB und EA im Wesentlichen gleichzeitig in ihre anderen Schaltstellungen umstellt. Die Druckleitung 2 ist dann mit der Arbeitsleitung A verbunden, während die Arbeitsleitung B über die Leitung 11 und den Leitungsteil 11a mit der Rücklaufsammelleitung 4 verbunden ist. Das Steuerleitungssystem 7, das zuvor über die Leitung 18 zum Rücklauf R entlastet war, führt nun den Steuerdruck aus der Arbeitsleitung A und der Leitung 20. Wird die Steuervorrichtung H abgeschaltet, dann bleibt zunächst der Arbeitsdruck in der Arbeitsleitung A aufrechtgehalten, weil die Leitungen 20 und 14 leckagefrei abgesperrt sind, wie auch die Arbeitsleitung A selbst. Um den Arbeitsdruck in der Arbeitsleitung A abzubauen, genügt es, den Schaltmagneten MB für kurze Zeit zu erregen (Funktion b), um den Arbeitsdruck über die Leitung 14 und das Lasthalteventil LA und den Leitungsteil 14a in die Rücklaufsammelleitung 4 abzubauen.

Die Ausführungsform der elektrohydraulischen Steuervorrichtung H in Fig. 3 unterscheidet sich von der der Fig. 2 dadurch, dass der Steuerdruck für das Steuerleitungssystem 7 direkt aus der Druckleitung 2 abgegriffen wird. Zu diesem Zweck führen von einer Abzweigung 25 der Druckleitung 2 Leitungen 26 zu den Entlastungs-Magnetsitzventilen EA und EB. Die weitere Funktion entspricht der von Fig. 2.

Die Ausführungsform der Fig. 4 unterscheidet sich von denen der Fig. 2 und 3 durch eine andere Art des Abgreifens des Steuerdrucks für das Steuerleitungssystem 7. Und zwar wird hier der Steuerdruck direkt an einer Abzweigung 27 aus der Druckleitung 1 abgegriffen. Die Entlastungs-Magnetsitzventile EA und EB sind einfache 2/2-Wege-Magnetsitzventile im Steuerleitungssystem 7, die auch nur auf die Steuerdruckmittelmenge ausgelegt zu werden brauchen, und nur in Strömungsrichtung zum Rücklauf R leckagefrei dicht absperren. Die beiden Entlastungs-Magnetsitzventile EA und EB sind in Reihe im Steuerleitungssystem 7 angeordnet. Die Funktion entspricht weitgehend der für die Fig. 2 und 3 erläuterten Funktion. Um den Arbeitsdruck aus der Arbeitsleitung A nach Abschalten der Steuervorrichtung abzubauen, wird der Schaltmagnet MB kurzzeitig erregt; hingegen zum Abbauen des Arbeitsdrucks in der Arbeitsleitung B kurzzeitig der Schaltmagnet MA.

Die Ausführungsform in Fig. 5 entspricht weitgehend der von Fig. 4. Unterschiedlich ist nur, dass in dem Steuerleitungssystem 7, dessen Steuerdruck direkt von der Abzweigung 27 in der Druckleitung 1 abgegriffen wird, als Teil der Umlaufschaltung U ein Zweiwege-Stromregler Z vorgesehen ist, der die Menge des Steuerdruckmittels im Steuerleitungssystem 7 fein dosiert. Der Zweiwege-Stromregler arbeitet nach dem Prinzip einer Druckwaage, die von Vorsteuerdrücken stromauf und stromab einer Drossel und einer Regelfeder betätigt wird. Die weitere Funktion entspricht der in Fig. 4 erläuterten.

Die nicht erfindungsgemäße Ausführungsform in Fig. 6 entspricht weitgehend den Ausführungsformen der Fig. 4 und 5. Unterschiedlich ist die Umlaufschaltung U, die hier ohne Steuerleitungssystem mit einer Arbeitsleitung 29 betrieben wird, die von einer Abzweigung 28 in der Druckleitung 1 über die in Reihe angeordneten Entlastungs-Magnetsitzventile EA, EB zum Rücklauf R führt. Bei dieser Ausführungsform werden die Entlastungs-Magnetsitzventile EA, EB so ausgelegt, dass sie beim drucklosen Umlauf den gesamten Arbeitsstrom von der Druckquelle verarbeiten können. Die weitere Funktion entspricht der zu den Fig. 4 und 5 geschilderten. Um den Arbeitsdruck aus der Arbeitsleitung A abzubauen, genügt es, den Schaltmagneten MB nach Abschalten kurzzeitig zu erregen (Funktion b); hingegen zum Abbauen des Arbeitsdrucks in der Arbeitsleitung B eine kurzzeitige Betätigung des Schaltmagneten MA (Funktion a).

## Patentansprüche

1. Elektrohydraulische Steuervorrichtung (H) zur Richtungssteuerung wenigstens eines Hydromotors, insbesondere für Arbeitsdrücke bis oberhalb ca. 450 bar in einer tragbaren Arbeitsvorrichtung, mit zwei Arbeitsleitungen (A, B), zwei Hauptwege-Magnetsitzventilen (VA, VB) und einer Druckquelle (P), wobei die Arbeitsleitungen (A, B) wahlweise abwechselnd über je eines der Hauptwege-Magnet-Sitzventile (VA, VB) mit der Druckquelle (P) verbindbar oder von der Druckquelle (P) absperrbar sind, mit je einem als 2/2-Wege-Magnetsitzventil ausgebildeten Lasthalteventil (LA, LB) pro Arbeitsleitung (A, B), das in der die Druckquelle (P) mit der jeweils anderen Arbeitsleitung verbindenden Schaltstellung des Hauptwege-Magnet-Sitzventils (VA, VB) aus einer Lasthaltestellung für die jeweils eine Arbeitsleitung zum Ausschieben von Druckmittel aus dem Hydromotor mittels je eines elektrisch erregten Schaltmagneten (MA, MB, M) auf Durchgang zu einem Rücklauf (R) schaltbar ist, und mit einer bei von der Druckquelle (P) abgesperrten Arbeitsleitungen (A, B) zwischen der Druckquelle (P) und dem Rücklauf (R) wirksamen Umlaufschaltung (U), **dadurch gekennzeichnet, dass** die Umlaufschaltung (U) durch wahlweise von einer Arbeitsleitung (A, B) oder von einer mit der Druckquelle (P) verbundenen Druckleitung (1, 2) direkt oder indirekt über ein zur elektrohydraulischen Steuervorrichtung (H) gehörendes Steuerleitungssystem (7) abgegriffenen Steuerdruck beaufschlagbar ist, und dass an das Steuerleitungssystem (7) für jede Arbeitsleitung (A, B) ein zur elektrohydraulischen Steuervorrichtung (H) gehörendes magnetbetätigtes Steuerdruck-Entlastungs-Sitzventil (EA, EB) zum Rücklauf (R) angeschlossen ist.

2. Elektrohydraulische Steuervorrichtung nach Anspruch 1, **dadurch gekennzeichnet, dass** das Lasthalte-2/2-Wege-Magnetsitzventil für die jeweils eine Arbeitsleitung (A oder B) und das Hauptwege-Magnet-Sitzventil (VA, VB) für die jeweils andere Arbeitsleitung (B oder A) durch einen gemeinsamen Schaltmagneten (MA, MB) betätigt werden.

3. Elektrohydraulische Steuervorrichtung nach Anspruch 1, **dadurch gekennzeichnet, dass** das Steuerdruck-Entlastungs-Sitzventil (EA, EB) entweder mit einem eigenen, zusammen mit dem Schaltmagneten (MA, MB) des Hauptwege-Magnet-Sitzventils (VA, VB) dieser Arbeitsleitung (A oder B) betätigbaren Schaltmagneten (M) oder durch den Schaltmagneten (MA, MB) des Hauptwege-Magnet-Sitzventils (VA, VB) auf Durchgang schaltbar ist.

4. Elektrohydraulische Steuervorrichtung nach Anspruch 1, **dadurch gekennzeichnet, dass** das Entlastungs-Sitzventil (EA, EB) bei indirektem Abgreifen des Steuerdrucks aus der Arbeitsleitung (A, B) oder aus der Druckleitung (1, 2) ein 3/2-Wege-Magnetsitzventil ist.

5. Elektrohydraulische Steuervorrichtung nach Anspruch 1, **dadurch gekennzeichnet, dass** das Entlastungs-Sitzventil (EA, EB) bei direktem Abgreifen des Steuerdrucks aus der Druckleitung (1, 2) ein 2/2-Wege-Magnetsitzventil ist.

6. Elektrohydraulische Steuervorrichtung nach Anspruch 1, **dadurch gekennzeichnet, dass** die Umlaufschaltung (U) ein 2/2-Wege-Druckwaagen-Umlaufventil zwischen der Druckleitung (1) und dem Rücklauf (R) enthält und dass im Steuerleitungssystem (7) bei direktem Abgreifen des Steuerdrucks aus der Druckleitung (1) ein dem 2/2-Wege-Druckwaagen-Umlaufventil zugeordneter Zweiwege-Stromregler (Z) vorgesehen ist.

7. Elektrohydraulische Steuervorrichtung nach Anspruch 1, **dadurch gekennzeichnet, dass** in der Umlaufschaltung (U) die beiden jeweils auf den vollen Arbeitsstrom ausgelegten Entlastungs-Sitzventile (EA, EB) in einem Arbeitsstromweg (29) von der Druckleitung (1) zum Rücklauf (R) in Serie geschaltet sind.

8. Verfahren zum Abschalten der elektrohydraulischen Steuervorrichtung (H) nach Anspruch 1, **dadurch gekennzeichnet, dass** zum Abbauen des Arbeitsdrucks aus einer nach dem Abschalten unter Arbeitsdruck stehenden Arbeitsleitung (A oder B) nach dem Abschalten der Steuervorrichtung (H) der Schaltmagnet (M_{A}, M_{B}, M) des Lasthalteventils (L_{A}, L_{B}) kurzzeitig erregt wird, das der nach dem Abschalten unter Arbeitsdruck stehendenen Arbeitsleitung (A oder B) zugeordnet ist.

## Claims

1. Electrohydraulic control device (H) for the directional control of at least one hydromotor, in particular for operating pressures up to more than about 450 bars in a portable working device, comprising two working lines (A, B), two main directional solenoid seat valves (VA, VB), and a pressure source (P), the working lines (A, B) and the pressure source (P) being selectively alternatingly connected and separated via a respective one of the main directional solenoid valves (VA, VB) all being separated from the pressure source (P), each working line (AB), containing a respective load holding valve (LA, LB) designed as a 2/2-ways solenoid seat valve, which is switched by a respective electrically excited switching solenoid (MA, MB, M) between a load holding position in the respective one working line into a through flow position towards a return system (R) for discharging pressure medium from the hydro-motor when the main directional solenoid seat valve (VA, VB) is in a switching position for connecting the pressure source (P) with the respective other working line, and a circulation switching assembly (U) which is active between the pressure source (P) and the return system (R) when the working lines (A, B) are separated from the pressure source (P), **characterised in that** the circulation switching assembly (U) is actuated via a pilot line system belonging to the electrohydraulic control device (H) by pilot pressure selectively taken directly or indirectly from a respective working line or from a pressure line connected to the pressure source (P), and that a solenoid actuated pilot pressure relieving solenoid seat valve (EA, EB) belonging to the electrohydraulic control device (A) is connected for each working line between the pilot line system (7) and the return (R) system.

2. Electrohydraulic control device according to claim 1, **characterised in that** the load holding 2/2-ways solenoid seat valve for one respective working line (A or B) and the main directional solenoid seat valve (VA, VB) for the respective other working line (B or) are actuated by a common switching solenoid (MA, MB).

3. Electrohydraulic control device according to claim 1, **characterised in that** the pilot pressure relieving seat valve (EA; EB) is switched open either by its own solenoid (M) actuated at the same time as the switching solenoid (MA; MB) of the main directional solenoid seat valve (VA, VB) associated to this working line (A or B), or is switched open directly by the switching magnet (MA, MB) of the main direction solenoid seat valve (VA, VB), respectively.

4. Electrohydraulic control device according to claim 1, **characterised in that** the pilot pressure relieving solenoid seat valve (EA, EB) is a 3/2-ways solenoid seat valve in a case where the pilot pressure is taken indirectly from the working line (A, B) or from the pressure line (1, 2), respectively.

5. Electrohydraulic control device according to claim 1, **characterised in that** the pilot pressure relieving solenoid seat valve (EA, EB) is a 2/2-ways solenoid seat valve in a case where the pilot pressure directly is taken from the pressure line (1, 2).

6. Electrohydraulic control device according to claim 1, **characterised in that** the circulation switching assembly (U) contains a 2/2-ways circulation pressure balance valve between the pressure line (1) and the return system (R), and that in the pilot line system a 2-ways flow regulating valve (Z) is associated to the 2/2-ways pressure balance circulation valve in the case that the pilot pressure directly is taken from the pressure line (1).

7. Electrohydraulic control device according to claim 1, **characterised in that** in the circulation switching assembly (U) both of the pilot pressure relieving solenoid seat valves (EA, EB) are designed to process the maximum pressure medium working flow and are arranged in series in a working flow path (29) from the pressure line (1) to the return system.

8. Method for switching-off the electrohydraulic control device (H) according to claim 1, **characterised in that** for relieving the working pressure out of one of the working lines (A or B) in which working line working pressure remained after switching off the electrohydraulic control device the switching solenoid (MA, MB, M) of that load holding valve (LA, LB) is electrically excited for a short time, which load holding valve (LA, LB) is associated to the working line (A or B) in which the working pressure remained.

## Revendications

1. Dispositif de commande électro-hydraulique (H) pour la commande de direction d'au moins un moteur hydraulique, en particulier pour des pressions de service allant jusqu'au dessus d'environ 450 bars dans un dispositif de travail portable, comprenant deux conduites de travail (A, B), deux électrovannes à siège (VA, VB) à voies principales, et une source de pression (P), les conduites de travail (A, B) pouvant être raccordées sélectivement en alternance, par l'intermédiaire de chacune des électrovannes à siège (VA, VB) à voies principales, à la source de pression (P) ou être verrouillées par la source de pression (P), une soupape de maintien de charge (LA, LB) par conduite de travail (A, B), réalisée sous forme d'une électrovanne à siège à 2/2 voies, laquelle soupape peut être commutée dans la position de commutation de l'électrovanne à siège (VA, VB) à voies principales, reliant la source de pression (P) à l'autre conduite de travail respective, d'une position de maintien de charge pour chacune des conduites de travail, pour l'éjection de l'agent sous pression du moteur hydraulique, au moyen de respectivement un aimant de commutation à excitation électrique (MA, MB, M), sur passage à un retour (R), et comprenant un montage de circulation (U) actif entre la source de pression (P) et le retour (R) en position de verrouillage des conduites (A, B) par la source de pression (P), **caractérisé en ce que** le montage de circulation (U) peut être sollicité par une pression de commande prise directement ou indirectement par l'intermédiaire d'un système de conduite pilote (7), qui fait partie du dispositif de commande électro-hydraulique (H), sélectivement d'une conduite de travail (A, B) ou d'une conduite sous pression (1, 2) reliée à la source de pression (P), et qu'une soupape à siège de détente sous pression de commande (EA, EB) à actionnement magnétique, qui fait partie du dispositif de commande électro-hydraulique (H), est raccordée en direction du retour (R) au système de conduite pilote (7) pour chaque conduite de travail (A, B).

2. Dispositif de commande électro-hydraulique suivant la revendication 1, **caractérisé en que** l'électrovanne à siège à 2/2 voies de maintien de charge pour l'une des conduites de travail respective (A ou B) et l'électrovanne à siège (VA, VB) à voies principales pour l'autre conduite de travail respective (B ou A) sont actionnées par un aimant de commutation commun (MA, MB).

3. Dispositif de commande électro-hydraulique suivant la revendication 1, **caractérisé en ce que** la soupape à siège de détente sous pression de commande (EA, EB) est commutable sur passage, soit par un aimant de commutation propre (M) actionnable avec l'aimant de commutation (MA MB) de l'électrovanne à siège à voies principales (VA, VB) de cette conduite de travail (A ou B), soit par les aimants de commutation (MA, MB) de l'électrovanne à siège à voies principales (VA, VB).

4. Dispositif de commande électro-hydraulique suivant la revendication 1, **caractérisé en ce que** la soupape à siège de détente (EA, EB), en cas de prise indirecte de la pression de commande de la conduite de travail (A, B) ou de la conduite sous pression (1, 2), est une électrovanne à siège à 3/2 voies.

5. Dispositif de commande électro-hydraulique suivant la revendication 1, **caractérisé en ce que** la soupape à siège de détente (EA, EB), en cas de prise directe de la pression de commande de la conduite sous pression (1, 2), est une électrovanne à siège à 2/2 voies.

6. Dispositif de commande électro-hydraulique suivant la revendication 1, **caractérisé en ce que** le montage de circulation (U) comporte une vanne de circulation à balances de pression à 2/2 voies entre la conduite sous pression (1) et le retour (R) et que, dans le système de conduite pilote (7), en cas de prise directe de la pression de commande de la conduite sous pression (1), il est prévu un régulateur de débit à deux voies (Z) associé à la vanne de circulation à balances de pression à 2/2 voies.

7. Dispositif de commande électro-hydraulique suivant la revendication 1, **caractérisé en ce que**, dans le montage de circulation (U), les deux soupapes à siège de détente (EA, EB) respectivement conçues sur le débit de travail total sont montées en série dans un parcours de débit de travail (29) de la conduite sous pression (1) en direction du retour (R).

8. Procédé de désactivation du dispositif de commande électro-hydraulique (H) suivant la revendication 1, **caractérisé en ce que,** pour supprimer la pression de service d'une conduite de travail (A ou B) sous pression de service après la désactivation, l'aimant de commutation (M_{A}, M_{B}, M) de la soupape de maintien de charge (LA, LB), associé à la conduite de travail (A ou B) sous pression de travail après la désactivation, est excité momentanément après la désactivation du dispositif de commande (H).
